# EUROPÄISCHE PATENTANMELDUNG

(11) **EP 4 386 262 A1**
(43) Veröffentlichungstag der Anmeldung: **19.06.2024**
(21) Anmeldenummer: 23210841.5
(22) Anmeldetag: 20.11.2023
(51) Int. Cl.: F23D 14/82, F23D 14/02

(54) **BRENNSTOFF-LUFT-ZUFUHRVORRICHTUNG FÜR EINEN BRENNER, INSBESONDERE EINEN WASSERSTOFFBRENNER, EINE RÜCKSCHLAGSICHERUNG ENTHALTEND EINE SOLCHE BRENNSTOFF-LUFT-ZUFUHRVORRICHTUNG SOWIE EIN HEIZGERÄT MIT EINER SOLCHEN RÜCKSCHLAGSICHERUNG**

(30) Priorität: 14.12.2022 DE 102022213652
(71) Anmelder: Robert Bosch GmbH, 70442 Stuttgart (DE)
(72) Erfinder: Matic, Mario, 89075 Ulm (DE)

(57) **Zusammenfassung**

Die Erfindung betrifft eine Brennstoff-Luft-Zufuhrvorrichtung (10) für einen Brenner (14), insbesondere einen Wasserstoffbrenner, mit wenigstens einem Zufuhrkanal (12), in dem ein Gemisch aus Brennstoff und Luft in Zufuhrrichtung (20) zu dem Brenner (14) zuführbar ist, wobei im Zufuhrkanal (12) eine Deformationskomponente (56, 58) und/oder eine Bewegungskomponente (34, 58) vorgesehen ist, die eine der Zufuhrrichtung (20) zu dem Brenner (14) entgegengesetzte Strömung in eine Rückstömrichtung (28) unterbindet oder zumindest reduziert. Es wird vorgeschlagen, dass die Deformationskomponente (56, 58) und/oder die Bewegungskomponente (34, 58) eine definierte Federrate aufweist, die so vorgewählt ist, dass die Deformationskomponente (56, 58) und/oder die Bewegungskomponente (34, 56) durch die Zufuhr des Gemisches (18) aus Brennstoff und Luft in eine Offen-Position (36) bringbar ist und durch ein Auftreffen einer Detonationswelle (30) in eine Geschlossen (46)- oder Reduziert-Position (64) bringbar ist. Die Erfindung betrifft auch eine Rückschlagsicherung (32) für ein Heizgerät (80) mit einer oder mehrerer Brennstoff-Luft-Zufuhrvorrichtungen (10) sowie ein Heizgerät (80) mit einer oder mehrerer solcher Rückschlagsicherungen (32).

## Beschreibung

### Stand der Technik

Mit der EP 3964751 A1 ist eine Zufuhrvorrichtung für einen Brenner bekannt geworden, in der eine Rückschlagklappe angeordnet ist.

### Offenbarung der Erfindung

### Vorteile

Die Erfindung umfasst eine Brennstoff-Luft-Zufuhrvorrichtung für einen Brenner, insbesondere einen Wasserstoffbrenner, mit wenigstens einem Zufuhrkanal, in dem ein Gemisch aus Brennstoff und Luft in Zufuhrrichtung zu dem Brenner zuführbar ist, wobei im Zufuhrkanal eine Deformationskomponente und/oder eine Bewegungskomponente vorgesehen ist, die eine der Zufuhrrichtung zu dem Brenner entgegengesetzte Strömung in eine Rückstömrichtung unterbindet oder zumindest reduziert. Sie ist dadurch gekennzeichnet, dass die Deformationskomponente und/oder die Bewegungskomponente eine definierte Federrate aufweiset, die so vorgewählt ist, dass die Deformationskomponente und/oder die Bewegungskomponente durch die Zufuhr des Gemisches aus Brennstoff und Luft in eine Offen-Position bringbar ist und durch ein Auftreffen einer Detonationswelle in eine Geschlossen- oder Reduziert-Position bringbar ist.

Der Erfindung liegt die Erkenntnis zugrunde, dass bei einem sogenannten Flammenrückschlag, der entsteht, wenn sich zündfähiges Gemisch im Zuführkanal im Bereich des Brenners entzündet und sich eine Flammenfront entgegen der Zufuhrrichtung ausbreitet, der Flammenfront eine Detonationswelle vorauseilt. Die Kraft dieser Detonationswelle kann nun im Labor empirisch ermittelt werden. Hierbei sind unter anderem die Stömungsverhältnisse, die unter anderem durch Querschnitt, Länge oder des Verlaufs des Zufuhrkanals gegeben sind, zu berücksichtigen. Abhängig von der ermittelten Kraft lässt sich dann die Federkonstante ermitteln, die die Deformationskomponente und/oder die Bewegungskomponente aufweisen soll, damit die Rückschlagsicherung in einen oder mehrere definierte Zustände bringbar ist. Das kann entweder eine komplett geschlossene Position oder eine Position mit reduziertem Querschnitt sein.

Unter einer Federrate soll verstanden werden, mit welcher Kraft bezogen auf eine Auslenkung sich die Deformationskomponente und/oder die Bewegungskomponente einer Strömung entgegensetzt. Im Anwendungsfall soll die Federrate möglichst klein und über den Bewegungsbereich der Deformationskomponente und/oder der Bewegungskomponente möglichst konstant sein. Je nach Art und Ausstattung der Deformationskomponente und/oder der Bewegungskomponente erstreckt sich die Flexibilität über die gesamte Komponente oder ist nur auf einen engen Bereich begrenzt. Daraus ergibt sich, dass unter einer Deformationskomponente und/oder Bewegungskomponente sowohl eine Komponente verstanden werden kann, die sich in sich deformiert oder die sich im wesentlichen formstabil bewegt und an gelenkartigen Bereichen eine Elastizität aufweist.

Durch die in den Unteransprüchen aufgeführten Merkmale sind vorteilhafte Weiterbildungen der Brennstoff-Luft-Zufuhrvorrichtung nach dem Hauptanspruch möglich. So ist es energetisch von Vorteil, wenn die Deformationskomponente und/oder die Bewegungskomponente ein passives Bauteil ist. Es dann nicht notwendig zusätzlich Energie aufzuwenden. Die Bewegung wird aus der Strömung abgeleitet.

Weist die Deformationskomponente und/oder die Bewegungskomponente eine der Zufuhrrichtung entgegengesetzte Vorspannung auf, ist gewährleistet, dass nur durch eine aktive Zufuhr des Gemisches der Zufuhrkanal geöffnet ist. Ohne diese Strömung in Richtung auf den Brenner oder gar einer Strömung in Rückströmrichtung ist der Zufuhrkanal geschlossen oder zumindest im Durchfluss reduziert.

In einer einfachen Ausführung ist die Vorspannung durch Platzierung, Befestigung und/oder Formgebung der Deformationskomponente und/oder der Bewegungskomponente erzeugbar und/oder durch eine Vorspannung durch ein Federelement.

Ist ein Rastelement zum Verrasten der Deformationskomponente und/oder der Bewegungskomponente vorgesehen, kann auf einfache Weise verhindert werden, dass nach einem Flammenrückschlag der Brenner wieder gestartet wird, ohne dass eine separate Kontrolle erfolgt.

In einer einfachen Ausführung ist das Rastelement manuell entrastbar. Dies kann direkt von außen erfolgen, so dass auch ein Nutzer die Entrastung durchführen kann. Es ist jedoch auch möglich, ein Entrasten nur über ein Öffnen des Geräts zu ermöglich, sodass ein Servicetechniker nach einer möglichen Ursache oder gar Fehlerquelle suchen kann. Es ist auch denkbar, dass die Entrastung zum Beispiel nach einer Ferndiagnose von einem anderen Ort aus zum Beispiel elektromotorisch oder elektromagnetisch erfolgen kann.

Die Erfindung betrifft auch eine Rückschlagsicherung für ein Heizgerät mit einer oder mehrerer Brennstoff-Luft-Zufuhrvorrichtungen für einen Brenner. Eine solche Rückschlagsicherung kann in Teilen oder als ein in sich abgeschlossenes Bauteil vorgesehen sein und in ein Heizgerät eingebaut werden.

Die Betriebssicherheit wird erhöht, wenn mehrerer Brennstoff-Luft-Zufuhrvorrichtungen für einen Brenner seriell hintereinander angeordnet sind.

Die Betriebssicherheit wird erhöht, beziehungsweise weiter erhöht, wenn die Rückschlagsicherung zusätzlich eine nichtmechanische Sicherung, insbesondere eine elektrische Abschaltsicherung vorsieht. Dies kann in einem einfachen Fall durch einen Schalter erfolgen, der zum Beispiel auf die Druckverhältnisse oder auf die Stellung der Deformationskomponente und/oder der Bewegungskomponente reagiert und ein Signal an eine Steuerung, eine Regelung oder auch direkt an ein Ventil, zum Beispiel ein Brennstoffventil ausgibt.

Die Erfindung betrifft auch ein Heizgerät mit einer erfindungsgemäßen Rückschlagsicherung. Ein solchermaßen ausgestattetes Heizgerät weist den Vorteil auf, dass von der Brennstoffart unabhängig ein Rückschlagen einer Flamme sicher vermieden werden kann.

### Zeichnungen

Es zeigen die Figuren 1a) und b) schematisch eine Brennstoff-Luft-Zufuhrvorrichtung mit einem Brenner, wobei Figur 1a) einen normalen Brennbetrieb und b) eine Flammen-Rückschlagsituation darstellen. Die Figuren 2 bis 4 zeigen jeweils einen Zufuhrkanal mit Deformationskomponenten bzw. Bewegungskomponenten, wobei jeweils a) einen normalen Brennbetrieb und b) eine Flammen-Rückschlagsituation darstellen. In Figur 5 ist ein Zufuhrkanal mit mehreren Deformationskomponenten bzw. Bewegungskomponenten dargestellt.

### Beschreibung

In den unterschiedlichen Ausführungsbeispielen sind gleiche Positionen mit den gleichen Bezugszahlen versehen.

In den Figuren 1a) und b) ist eine Brennstoff-Luft-Zufuhrvorrichtung 10 mit einem Zufuhrkanal 12 für einen Brenner 14 mit einer Brennerplatte 16 schematisch dargestellt. Üblicherweise ist die Brennerausdehnung um ein Vielfaches größer als die lichte Weite des Zufuhrkanals 12. Durch den Zufuhrkanal 12 wird ein Gemisch 18 aus Brennstoff und Luft in Zufuhrrichtung 20 dem Brenner 14 zugeführt. Die Brennerplatte 16 trennt den Zufuhrkanal 12 von einer Brennkammer 24. In Figur 1a) ist über Flammen 26 angedeutet, dass der Brenner 14 in Betrieb ist.

Im Ausführungsbeispiel handelt es sich bei dem Brenner 14 um einen Wasserstoffbrenner.

Wasserstoff weist im Vergleich zu fossilen Gasarten fundamental andere Eigenschaften auf. Die Flammengeschwindigkeit einer Flamme 26 einer Wasserstoffflamme ist im Vergleich zu einer Erdgasflamme um ein Vielfaches höher. Gleichzeitig ist die Zündenergie, welche zur Initiierung der Verbrennung benötigt wird, niedriger. Bei der Wasserstoffverbrennung können sogenannte Rückzündung, auch Flammenrückschläge genannt, auftreten. Für die Entstehung von Rückzündung werden zwei mögliche Ursachen verantwortlich gemacht. Entweder tritt die Flamme 26 durch die Brennerplatte 16 und entzündet das Gas-Luftgemisch im Zufuhrkanal 12 oder die Brenneroberflächentemperatur übersteigt die Zündtemperatur auf der der Flamme 26 abgewandten Seite der Brennerplatte 16. In beiden Fällen wird eine plötzliche Verbrennung des gesamten Gas-Luftgemisches (Gemisch 18) im Zufuhrkanal 12 verursacht, was zu einer Detonation führen kann.

In der Figur 1b) ist eine solche Rückzündung dargestellt. Es ist erkennbar, dass die Flammen 26 in einer Rückstromrichtung 28, die entgegen der Zufuhrrichtung 20 gerichtet ist, durch die Brennerplatte 16 hindurchgetreten sind. Eine Detonationswelle 30 breitet sich im Zufuhrkanal 12 in Rückströmrichtung 28 aus. Die Detonationswelle 30 eilt, wie in der Figur 1b) dargestellt ist, den sich ebenfalls in Rückstömrichtung ausbreitenden Flammen 26 voraus.

In Figur 2a) und b) ist eine Rückschlagsicherung 32 in den Zufuhrkanal 12 eingebaut. Diese Rückschlagsicherung 32 weist eine Bewegungskomponente 34 auf, die sich aufgrund der Zuführung des Gemisches 18 in einer Offen-Position befindet. Die Bewegungskomponente 34 weist eine Klappe 38 sowie einen Fuß 40 auf und ist mit dem Fuß 40 an einer den Zufuhrkanal 12 begrenzenden Wand 42 befestigt. Der Fuß 40 und die Klappe 38 sind im wesentlichen formstabil, wobei zwischen dem Fuß 40 und der Klappe 38 ein Gelenk 44 ausgebildet ist, über das die Klappe 38 zwischen der Offen-Position 36 und einer Geschlossen-Position 46 bewegbar ist. Im Ausführungsbeispiel ist das Gelenk 44 durch einen Bereich mit höherer Elastizität gebildet. Dies kann beispielsweise über ein Filmscharniergelenk erfolgen. Es ist jedoch auch möglich, ein mechanisches Gelenk vorzusehen.

In der Offen-Position 36 ist der Öffnungsgrad der Klappe 38 durch einen ersten Anschlag 48 begrenzt.

In der Figur 2b) ist die Rückschlagsicherung 32 geschlossen bzw. die Klappe 38 befindet sich in der Geschlossen-Position 46. Dies kann zum einen dadurch erfolgen, dass kein Gemisch 18 mehr zugeführt wird und die Klappe 38 entweder aufgrund der Schwerkraft oder aufgrund einer Vorspannung im Gelenk 44 in die Geschlossen-Position 46 gedrängt wird. Zum anderen ist in der Figur 2b) erkennbar, dass sich eine Detonationswelle 30 in Rückströmrichtung 28 bewegt und die Klappe 38 damit in die geschlossen-Position 46 drängt. Die Klappe 38 liegt in der Geschlossen-Position 46 auf einem zweiten Anschlag 50 auf. In dieser Geschlossen-Position 46 stellt die Klappe 38 sowohl für die Detonationswelle 30 als auch für die in den Zufuhrkanal 12 drängenden Flammen 26 eine Barriere dar, die ein weiteres Ausbreiten in die Rückströmrichtung 28 verhindert bzw. zumindest reduziert. Dazu sind das Material der Klappe 38 sowie deren Dicke und Verstrebungen so ausgelegt, dass sie die Flammen 26 in deren Bewegung aufzuhalten vermögen.

In der Figur 2b) ist ein Rastelement 52 angedeutet, das es der Klappe 38 zwar ermöglicht, in die Geschlossen-Position 46 zu gelangen, dort dann aber gesichert ist. Damit sichert das Rastelement 52 die Bewegungskomponente 34 in der Geschlossen-Position 46. Dies bietet einen weiteren Schutz gegen ein weiteres Ausbreiten der Flammen 26 in Rückströmrichtung 28, wenn beispielsweise Schwingungen oder gar Resonazen im Zufuhrkanal 12 auftreten, die auf die Bewegungskompnente 36 einwirken. Über den Doppelpfeil 54 ist angedeutet, dass das Rastelement 52 in diese beiden Richtungen verschiebbar ist. Das Rastelement 52 kann dadurch von außen manuell oder über eine geeignete Vorrichtung bewegt, zum Beispiel entriegelt werden.

Im Falle einer Rückzündung wird also die Klappe 38 von der Offen-Position 36 in die Geschlossen-Position 46 verschwenken, das Rastelement 52 auslenken und in der Geschlossen-Position 46 verrastet und gesichert liegen. Über einen Eingriff kann das Rastelement 52 die Klappe 38 wieder freigegeben, sodass der Brenner 14 wieder in Betrieb genommen werden kann.

In den Figuren 3a) und b) ist eine weitere Ausführungsform einer erfindungsgemäßen Rückschlagsicherung 32 gezeigt. So sind im Zufuhrkanal mehrere Deformationskomponenten 56 bzw. Bewegungskomponenten 34 dargestellt. Diese können entweder wie im ersten Ausführungsbeispiel klappenartig ausgebildet sein oder aber aufgrund ihrer inneren Elastizität durch Deformation in die Offen-Position gebracht sein. Es ist auch möglich, dass diesen, im Folgenden auch Komponenten 58genannt, beide Eigenschaften innewohnen. In diesem Fall ist dann der Übergang von einem Fußbereich über einen Gelenkbereich in einen Klappenbereich fließend. In Figur 3a) ist dies durch die strichpunktierte Linie 60 angedeutet.

In Figur 3a) ist wieder der normale Brennbetrieb dargestellt, bei dem ein Gemisch 18 im Zufuhrkanal 12 zu einem hier nicht dargestellten Brenner 14 strömt. Die Komponenten 58 geben den Strömungsweg frei, indem sie sich in eine Offen-Position 36 aus dem Strömungsweg heraus bewegen bzw. deformieren. Kommt es zu einer Rückzündung, so dass eine Detonationswelle 30 in Rückströmrichtung 28 durch den Zufuhrkanal 12 äuft, werden die Komponenten 58 in eine Geschlossen-Position 46 gedrängt. Dieser Zustand ist in der Figur 3b) dargestellt. Zur Unterstützung der Komponenten 58 in der geschlossen-Position 46 kann ein Gitter 62 oder ein Lochblech oder dergleichen vorgesehen sein.

In den Figuren 3a) und b) sind drei Sätze von Deformationskomponenten 56 bzw. Bewegungskomponenten 34 dargestellt. Die genaue Anzahl ist nicht auf drei eingeschränkt, es können auch mehr oder weniger Komponenten 58 vorhanden sein. In diesem Ausführungsbeispiel sind die paarweise einander zugeordneten Komponenten 58 jeweils von gleicher Länge, sodass sich in einem mittleren Bereich die Komponenten 58 in der Geschlossen-Position 46 treffen bzw. gegenüberstehen. Es ist jedoch auch möglich, dass die Komponenten 58 von unterschiedlicher Länge sind, so, dass sich zum einen entlang der Zufuhrrichtung 20 bzw. insbesondere der Rückströmrichtung 28 ein labyrinthartiger Weg ergibt. Dabei ist es auch denkbar, dass der Durchgangsweg nicht komplett geschlossen, sondern lediglich reduziert ist. Die Deformationskomponenten 56 bzw. die Bewegungskomponenten 34 würden sich dann in einer Reduziert-Position 69 befinden, wie dies beispielhaft in Figur 3b) im Bereich der oberen Komponenten 58 angedeutet ist. Auf diese Weise wird die Kraft der Detonationswelle 30 über Stufen abgebaut, was das Gesamtsystem schont.

Ein weiteres Ausführungsbeispiel ist in den Figuren 4a) und b) dargestellt. Im Zufuhrkanal 12 ist dort ein die Durchströmrichtung nur unwesentlich beeinflussendes Gitter 66 eingebracht, an dem sich eine Deformationskomponente 56 bzw. Bewegungskomponente 34 abstützt. Die Komponente 58 (gemeinsamer Begriff für Deformationskomponente 56 und/oder Bewegungskomponente 34) weist ein im Querschnitt T-förmiges Aussehen auf, mit einem Ventilteller 68, der mit einem T-Fuß 70 verbunden ist. Der T-Fuß 70 erstreckt sich durch das Gitter 66. Auf der dem Ventilteller 68 gegenüberliegenden Seite des T-Fußes 70 ist ein Federelement 72 vorgesehen. Dieses Federelement 72 stützt sich sowohl am T-Fuß 70 als auch am Gitter 66 ab und drängt damit den T-Fuß 72 sowie den Ventilteller 68 in Richtung auf das Gitter 66. Das Federelement 72 ist im Ausführungsbeispiel an den T-Fuß 70 angeformt. Es ist jedoch auch möglich, ein separates Federelement 72 mit dem T-Fuß 70 zu verbinden.

Im normalen Betrieb strömt das Gemisch 18 entlang des Zufuhrkanals 12 in Zufuhrrichtung 20, durch das Gitter 66 und hebt den Ventilteller 68 vom Gitter 66 ab. Damit kann das Gemisch in Strömungsrichtung 20 durch den Zufuhrkanal 12 strömen. Der Ventilteller 68 ist im Ausführungsbeispiel starr ausgebildet und gibt an seinen Seiten Durchströmen Spalte 74 frei. Wie mit der Linie 76 angedeutet ist, kann der Ventilteller 68 auch deformierbar ausgestaltet sein, sodass er sich durch die Strömung des Gemisches 18 deformiert und damit einen größeren Durchfluss des Gemisches 18 ermöglicht.

Tritt nun eine Rückzündung auf, bewirkt die Detonationswelle 30, wie in Figur 4b) dargestellt ist, dass der Ventilteller 68 auf das Gitter 66 gedrückt wird. Durch das Federelement 72 wird dieser Vorgang unterstützt. Im Ausführungsbeispiel ist die Größe des Ventiltellers 68 so gewählt, dass er alle Öffnungen im Gitter 66 abdeckt, so dass eine sichere Geschlossen-Position 46 erreicht ist. In einer alternativen Ausführung könnten jedoch auch Gitteröffnungen offen bleiben, so dass eine Reduziert-Position erreicht würde.

Alle gezeigten Ausführungsvarianten können mit einer ein Rastelement 52 aufweisenden Rasteinrichtung ausgestattet sein.

In Figur 5 ist schematisch ein Heizgerät 80 dargestellt, das eine erfindungsgemäße Brennstoff-Luft-zu für Vorrichtung 10 mit einem Zuführkanal 12 aufweist, in dem sich mindestens eine Rückschlagsicherung 32 befindet. Ferner weist das Heizgerät mindestens einen Brenner 14, eine Brennkammer 24 ein Abluftsystem 82 und ein Zuluftgebläse 84 auf. Das Zuluftgebläse 84 fördert Frischluft in den Zuluftkanal 12. Dem Zuluftgebläse 84 wird auch Brennstoff über eine Brennstoffleitung 86 zugeführt und der Frischluft beigemischt. Dadurch entsteht das Gemisch 18, das über den Zuluftkanal 12 dem Brenner 14 zugeführt wird. Die Brennstoffleitung 86 ist von einem Brennstoffventil 88 überwacht.

Im Ausführungsbeispiel sind nun zwei Rückschlagsicherungen 32 seriell, also hintereinander im Zuluftkanal 12 angeordnet. In Figur 5 ist die Betriebsstellung gezeigt, in der das Gemisch durch die beiden offenen Rückschlagsicherungen 32 zum Brenner 14 strömen kann. Würde nun eine Rückzündung erfolgen, würde die Detonationswelle 30 (in Figur 5 nicht dargestellt) zuerst die dem Brenner 14 näher liegende Rückschlageinrichtung 32 schließen. Sollte dieses Schließen nicht vollständig erfolgen oder ist die erste Rückschlagsicherung 32 so ausgelegt, dass sie von einer Offen-Position 36 in eine Reduziert-Position 64 gebracht werden kann, würde die weitere, dem Brenner 14 entfernt liegender Rückschlagsicherung 32 ebenfalls schließen.

Die Rückschlagsicherung 32 bzw. Rückschlagsicherungen 32 sind im Ausführungsbeispiel nach Figur 5 von einer nicht mechanischen Abschaltsicherung 90 unterstützt. Im Ausführungsbeispiel ist dies eine elektrisch/hydraulische Abschaltsicherung 90. Dabei wird über einen Sensor 92 ein Rückzündungsfall detektiert und direkt oder über ein Steuergerät (nicht dargestellt) indirekt auf das Brennstoffventil 88 eingewirkt. Im Rückzündungsfall würde folglich das Brennstoffventil 88 geschlossen werden. Im Ausführungsbeispiel ist das so realisiert, dass der Sensor 92 ein Schalter ist, der geschlossen wird, wenn die Rückschlagsicherung 32 in ihre Geschlossen-Position 46 bzw. Reduziert-Position 64 gebracht ist. Es ist jedoch auch möglich, einen Drucksensor vorzusehen, der die Detonationswelle 30 direkt sensiert. Dieses signal würde dann zu Schließen des Ventils 88 herangezogen.

## Patentansprüche

1. Brennstoff-Luft-Zufuhrvorrichtung (10) für einen Brenner (14), insbesondere einen Wasserstoffbrenner, mit wenigstens einem Zufuhrkanal (12), in dem ein Gemisch aus Brennstoff und Luft in Zufuhrrichtung (20) zu dem Brenner (14) zuführbar ist, wobei im Zufuhrkanal (12) eine Deformationskomponente (56, 58) und/oder eine Bewegungskomponente (34, 58) vorgesehen ist, die eine der Zufuhrrichtung (20) zu dem Brenner (14) entgegengesetzte Strömung in eine Rückstömrichtung (28) unterbindet oder zumindest reduziert, **dadurch gekennzeichnet, dass** die Deformationskomponente (56, 58) und/oder die Bewegungskomponente (34, 58) eine definierte Federrate aufweist, die so vorgewählt ist, dass die Deformationskomponente (56, 58) und/oder die Bewegungskomponente (34, 56) durch die Zufuhr des Gemisches (18) aus Brennstoff und Luft in eine Offen-Position (36) bringbar ist und durch ein Auftreffen einer Detonationswelle (30) in eine Geschlossen (46)- oder Reduziert-Position (64) bringbar ist.

2. Brennstoff-Luft-Zufuhrvorrichtung (10) für einen Brenner (14) nach Anspruch 1, **dadurch gekennzeichnet, dass** die Deformationskomponente (56, 58) und/oder die Bewegungskomponente (34, 58) ein passives Bauteil ist.

3. Brennstoff-Luft-Zufuhrvorrichtung (10) für einen Brenner (14) nach einem der vorhergehenden Ansprüche, **dadurch gekennzeichnet, dass** die Deformationskomponente (56, 58) und/oder die Bewegungskomponente (34, 58) eine der Zufuhrrichtung (20) entgegengesetzte Vorspannung aufweist.

4. Brennstoff-Luft-Zufuhrvorrichtung (10) für einen Brenner (14) nach Anspruch 3, **dadurch gekennzeichnet, dass** die Vorspannung durch Platzierung, Befestigung und/oder Formgebung der Deformationskomponente (56, 58) und/oder der Bewegungskomponente (34, 58) erzeugbar ist und/oder dass die Vorspannung durch ein Federelement (72) erzeugbar ist.

5. Brennstoff-Luft-Zufuhrvorrichtung (10) für einen Brenner (14) nach einem der vorhergehenden Ansprüche, **dadurch gekennzeichnet, dass** ein Rastelement (52) zum Verrasten der Deformationskomponente (56, 58) und/oder der Bewegungskomponente (34, 58) vorgesehen ist.

6. Brennstoff-Luft-Zufuhrvorrichtung (10) für einen Brenner (14) nach Anspruch 5, **dadurch gekennzeichnet, dass** das Rastelement (52) manuell entrastbar ist.

7. Rückschlagsicherung (32) für ein Heizgerät (80) mit einer oder mehrerer Brennstoff-Luft-Zufuhrvorrichtungen (10) für einen Brenner (14) nach einem der vorhergehenden Ansprüche.

8. Rückschlagsicherung (32) für ein Heizgerät (80) mit einer oder mehrerer Brennstoff-Luft-Zufuhrvorrichtungen (10) für einen Brenner (14) nach Anspruch 7, **dadurch gekennzeichnet, dass** mehrerer Brennstoff-Luft-Zufuhrvorrichtungen (10) für einen Brenner (14) seriell hintereinander angeordnet sind.

9. Rückschlagsicherung (32) für ein Heizgerät (80) mit einer oder mehrerer Brennstoff-Luft-Zufuhrvorrichtungen (10) für einen Brenner (14) nach einem der Ansprüche 7 oder 8, **dadurch gekennzeichnet, dass** zusätzlich eine nichtmechanische Sicherung, insbesondere eine elektrische Abschaltsicherung (90) vorgesehen ist.

10. Heizgerät (80) mit einer Rückschlagsicherung (32) nach einem der Ansprüche 7 bis 9.
